# EUROPÄISCHE PATENTSCHRIFT

(11) **EP 3 427 284 B1**
(45) Veröffentlichungstag und Bekanntmachung des Hinweises auf die Patenterteilung: **02.08.2023**
(21) Anmeldenummer: 17709649.2
(22) Anmeldetag: 08.03.2017
(51) Int. Cl.: H01H 9/00

(54) **LASTSTUFENSCHALTER**
ON-LOAD TAP CHANGER DEVICE
CHANGEUR DE PRISES EN CHARGE

(30) Priorität: 11.03.2016 DE 102016104500
(43) Veröffentlichungstag der Anmeldung: 16.01.2019
(73) Patentinhaber: Maschinenfabrik Reinhausen GmbH, 93059 Regensburg (DE)
(72) Erfinder: MEYER, Markus, 93155 Hemau (DE); KOTZ, Christian, 93489 Schorndorf (DE)
(86) Internationale Anmeldenummer: PCT/EP2017/055392
(87) Internationale Veröffentlichungsnummer: WO 2017/153448

(56) Entgegenhaltungen:
- EP-A2- 1 215 694
- WO-A1-2004/088693
- WO-A1-2013/185961
- DE-A1-102012 104 378
- DE-A1-102013 107 552
- DE-C1- 19 957 013
- DE-U1-202012 101 475

## Beschreibung

Die Erfindung betrifft einen Laststufenschalter nach dem Widerstandsprinzip.

Laststufenschalter nach dem Widerstandsprinzip sind grundsätzlich auf zwei alternativen Grundprinzipien aufgebaut. Entweder als sogenannte Lastwähler oder als Lastumschalter mit einem Wähler. Die Dokumente DE 10 2013 107 545 A1 und DE 10 2013 107552 A1 beschreiben jeweils einen Lastwähler, der das Wählen des gewünschten, neuen Stufenkontakts und das Umschalten vom aktuell stromführenden, alten Stufenkontakt auf den neuen Stufenkontakt in einem Rutsch unter Last durchführt. Dabei ist der die Umschaltung durchführende Lastumschaltereinsatz, an dem die Vakuumschaltröhren, die beweglichen Kontakte und die Widerstände angebracht sind, drehbar in einem abgeschlossenen Ölgefäß angeordnet.

DE 25 29 381 C3 beschreibt einen Laststufenschalter, bei dem zuerst das Wählen ohne Last relativ langsam durch einen Wähler und anschließend das Umschalten möglichst schnell unter Last durch einen Lastumschalter erfolgt. Wähler und Lastumschalter sind zwei räumlich getrennte Baueinheiten. Dabei ist der Lastumschalter mit seinen Überschaltwiderständen und Schaltkontakten in einem separaten und dichten Ölgefäß untergebracht. Der Wähler, der aus einer Konstruktion aus Isolierstäben, die von zwei Käfigringen gehalten werden, besteht, ist unterhalb des Lastumschalters in dem Transformatorgehäuse angeordnet.

DE 199 57 013 C1 offenbart ebenfalls einen Laststufenschalter der Lastumschalter und einen Wähler aufweist. Der Lastumschalter und der Wähler werden über jeweils eine eigene Welle angetrieben. Zwei Wellenenden der beiden Wellen fluchten in einer Freilaufkupplung. EP 1 215 694 A2 offenbart eine Schaltüberwachung für einen Stufenschalter, die auf einer Lagerplatte montiert ist. Der Stufenschalter weist einen Lastumschalter auf, welcher mittels eines Kraftspeichers und einer Abtriebswelle betrieben wird.

DE 20 2012 101475U1 offenbart ebenfalls einen Laststufenschalter.

Sowohl der Lastwähler als auch der Lastumschalter mit Wähler funktionieren nach dem Widerstandsschnellschaltprinzip, gemäß dem der Kreisstrom, der beim Umschalten während der zwischenzeitlich gleichzeitigen Kontaktierung des alten und neuen Stufenkontakts fließt, dadurch begrenzt wird, dass er durch ohmsche Widerstände geführt wird. Je länger der Kreisstrom durch die Widerstände fließt, desto mehr heizen sich diese auf. Aus diesem Grund wird bei den Laststufenschaltern aus dem Stand der Technik die Umschaltung möglichst schnell mit Hilfe von Federenergiespeichern durchgeführt, die vorher von einem Motorantrieb aufgezogen wurden.

Vor diesem Hintergrund schlägt die Erfindung den Gegenstand des unabhängigen Anspruchs vor. Vorteilhafte Ausführungsformen der Erfindung sind in den abhängigen Ansprüchen beschrieben.

Die Erfindung schlägt einen Laststufenschalter nach dem Widerstandsprinzip vor, umfassend
- eine Wählergrundplatte;
- eine Lastumschaltergrundplatte;
- einen Wähler, der an der Wählergrundplatte montiert ist;
- einen Lastumschalter, der einen Überschaltwiderstand umfasst und an der Lastumschaltergrundplatte montiert ist,
- eine gemeinsame Antriebswelle, die den Wähler und den Lastumschalter betätigt und/oder antreibt.

Der Laststufenschalter ist durch die Plattenbauweise kostengünstig in der Produktion, einfach in der Montage und sicher im Betrieb. Dabei ist der Lastumschalter mit seinen sämtlichen Teilen auf der Lastumschaltergrundplatte montiert und der Wähler mit seinen sämtlichen Teilen auf der Wählergrundplatte. Die Antriebswelle betätigt und/oder treibt den Lastumschalter und den Wähler gemeinsam an. Auf Grund des besonders einfachen Aufbaus ist es möglich, sowohl den Wähler und den Lastumschalter einer Phase, als auch die jeweiligen Phasen unter sich, im Abstand zueinander, je nach Spannungsanforderungen, variabel anzuordnen.

Dabei können die Wählergrundplatte und die Lastumschaltergrundplatte nach Bedarf auf beliebige Art und Weise ausgebildet sein, beispielsweise aus einem isolierenden Material wie z.B. Kunststoff oder faserverstärktem Kunststoff, insbesondere einer Mischung aus Polyamid oder Polyphthalamid mit Glasfasern.

Vorzugsweise ist die Lastumschaltergrundplatte parallel zu der Wählergrundplatte angeordnet.

Die Antriebswelle kann nach Bedarf auf beliebige Art und Weise ausgebildet werden, beispielsweise derart, dass diese aus einem Stück oder aus mehreren Teilen aufgebaut ist.

Weiterhin kann der Laststufenschalter einen Vorwähler aufweisen, der ebenfalls von der gemeinsamen Antriebswelle betätigt und/oder angetrieben wird. Der Vorwähler dient dazu, eine Regelwicklung gleichsinnig oder gegensinnig zu einer Stammwicklung hinzu zu schalten. Der Vorwähler kann auf der Wählergrundplatte, der Laststufenschaltergrundplatte oder einer separaten Vorwählergrundplatte angeordnet sein.

Die Antriebswelle kann direkt von einem Elektromotor angetrieben werden. Zwischen dem Elektromotor und der Antriebswelle kann ein Federenergiespeicher oder ein Zwischengetriebe angeordnet sein.

Es kann spezifiziert sein, dass der Laststufenschalter umfasst
- einen Stab, der die Wählergrundplatte und die Lastumschaltergrundplatte miteinander mechanisch verbindet.

Dabei kann wenigstens ein zusätzlicher Stab oder alternativ oder zusätzlich zu den Stäben wenigstens ein Distanzhalter und/oder wenigstens eine Platte benutzt werden. Die Verbindung kann auch mittels Abstandshaltern realisiert werden, die auf die Wählergrundplatte und/oder die Lastumschaltergrundplatte aufgespritzt sind.

Es kann spezifiziert sein, dass der Laststufenschalter umfasst
- auf einer ersten Seite der Wählergrundplatte einen ersten Treiber;
- auf einer zweiten, gegenüberliegen Seite der Wählergrundplatte einen zweiten Treiber; wobei
- die Antriebswelle die beiden Treiber betätigt und/oder antreibt.

Es kann spezifiziert sein, dass der Laststufenschalter umfasst
- auf der ersten Seite der Wählergrundplatte ein erstes Malteserrad;
- auf der zweiten Seite der Wählergrundplatte ein zweites Malteserrad;
- mehrere Festkontakte auf der ersten und zweiten Seite der Wählergrundplatte;
- einen ersten Bewegtkontakt, der mit dem ersten Malteserrad mechanisch verbunden ist und wahlweise mit jedem der Festkontakte auf der ersten Seite verbunden werden kann;
- einen zweiten Bewegtkontakt, der mit dem zweiten Malteserrad mechanisch verbunden ist und wahlweise mit jedem der Festkontakte auf der zweiten Seite verbunden werden kann.

Es kann spezifiziert sein, dass
- die Festkontakte sich von der ersten Seite durch die Wählergrundplatte zur zweiten Seite erstrecken.

Es kann spezifiziert sein, dass der Laststufenschalter umfasst
- eine Nockenscheibe auf einer ersten Seite der Lastumschaltergrundplatte;
- ein erstes Zahnrad auf einer zweiten, gegenüberliegenden Seite der Lastumschaltergrundplatte;
   wobei
- die Antriebswelle die Nockenscheibe und das erste Zahnrad betätigt und/oder antreibt.

Es kann spezifiziert sein, dass der Laststufenschalter umfasst
- auf der ersten Seite der Lastumschaltergrundplatte eine Vakuumschaltröhre mit einem Festkontakt und einem Bewegtkontakt;
   wobei
- zwischen dem Bewegtkontakt und der Nockenscheibe ein Kipphebel angeordnet ist,
- durch Drehen der Nockenscheibe der Bewegtkontakt der Vakuumschaltröhre über den Kipphebel betätigt wird.

Es kann spezifiziert sein, dass der Laststufenschalter umfasst
- auf der zweiten Seite der Lastumschaltergrundplatte einen Überschaltwiderstand und ein Schaltelement;
- zwischen dem ersten Zahnrad und dem Schaltelement ein zweites Zahnrad mit einem Pleuel;
   wobei
- durch Drehen des ersten Zahnrades das Schaltelement über das zweite Zahnrad und den Pleuel betätigt wird.

Die Anordnung der einzelnen Teile, insbesondere Vakuumschaltröhre, Widerstand und Schaltelement, kann je nach Anforderung auf die erste und/oder die zweite Seite der Lastumschaltergrundplatte verteilt werden. Auch die Betätigung der Vakuumschaltröhre und des Schaltelements kann direkt oder über Zahnräder, Malteserräder oder Pleuelstangen erfolgen.

Es kann spezifiziert sein, dass der Laststufenschalter umfasst
- zwei weitere Wähler und zwei weitere Lastumschalter;
   wobei
- die Antriebswelle auch die weiteren Wähler und die weiteren Lastumschalter antreibt.

Vorzugsweise sind die weiteren Wähler wie der Wähler und/oder die zwei weiteren Lastumschalter wie der Lastumschalter ausgebildet.

Es kann spezifiziert sein, dass der Laststufenschalter umfasst
- für jeden Wähler und Lastumschalter einen Vorwähler, der an einer Vorwählergrundplatte oder an der jeweiligen Wählergrundplatte oder an der jeweiligen Lastumschaltergrundplatte montiert ist und von der Antriebswelle direkt oder indirekt betätigt und/oder angetrieben wird.

Vorzugsweise ist jede Vorwählergrundplatte parallel zu der jeweiligen Wählergrundplatte und/oder der jeweiligen Lastumschaltergrundplatte angeordnet.

Es kann spezifiziert sein, dass
- wenigstens einer der Wähler und wenigstens einer der Lastumschalter und wenigstens einer der gegebenenfalls vorhandenen Vorwähler wenigstens einer Phase eines Transformators zugeordnet sind.

Es kann spezifiziert sein, dass der Laststufenschalter umfasst
- einen Stab, der die Wählergrundplatten, die Lastumschaltergrundplatten und die gegebenenfalls vorhandenen Vorwählergrundplatten miteinander mechanisch verbindet.

Dabei kann wenigstens ein zusätzlicher Stab oder alternativ oder zusätzlich zu den Stäben wenigstens ein Distanzhalter und/oder wenigstens eine Platte benutzt werden. Die Verbindung kann auch mittels Abstandshalten realisiert werden, die auf die Wählergrundplatten und/oder die Lastumschaltergrundplatten und/oder die Vorwählergrundplatten aufgespritzt sind.

Im Folgenden werden Ausführungsformen der Erfindung beispielhaft anhand der beigefügten Zeichnungen näher erläutert. Die daraus hervorgehenden einzelnen Merkmale sind jedoch nicht auf die einzelnen Ausführungsformen beschränkt, sondern können mit weiter oben beschriebenen einzelnen Merkmalen und/oder mit einzelnen Merkmalen anderer Ausführungsformen verbunden und/oder kombiniert werden. Die Einzelheiten in den Zeichnungen sind nur erläuternd, nicht aber beschränkend auszulegen. Die in den Ansprüchen enthaltenen Bezugszeichen sollen den Schutzbereich der Erfindung in keiner Weise beschränken, sondern verweisen lediglich auf die in den Zeichnungen gezeigten Ausführungsformen.

Die Zeichnungen zeigen in
- FIG. 1: eine erste Ausführungsform eines dreiphasigen Laststufenschalters nach dem Widerstandsprinzip;
- FIG. 2: eine erste Seite eines der gemäß einer bevorzugten Ausführungsform ausgebildeten Wählers des Laststufenschalters;
- FIG. 3: eine zweite Seite des Wählers;
- FIG. 4: die erste Seite des Wählers, wobei ein Malteserrad entfernt wurde;
- FIG. 5: eine erste Seite eines der gemäß einer bevorzugten Ausführungsform ausgebildeten Lastumschalters des Laststufenschalters;
- FIG. 6: eine zweite Seite des Lastumschalters;
- FIG. 7: den Wähler und den Lastumschalter in zusammengebautem Zustand;
- FIG. 8: eine zweite Ausführungsform eines dreiphasigen Laststufenschalters nach dem Widerstandsprinzip.

In FIG. 1 ist eine erste Ausführungsform eines Laststufenschalter 1 nach dem Widerstandsprinzip schematisch dargestellt. Der Laststufenschalter 1 weist hier drei Wähler 20 sowie drei Lastumschalter 40 auf. Jeder Wähler 20 und jeder Lastumschalter 40 ist einer bestimmten Phase eines Stufentransformators (nicht dargestellt) zugeordnet. Eine einphasige Variante des erfindungsgemäßen Laststufenschalters 1 würde somit nur einen Lastumschalter 40 und nur einen Wähler 20 aufweisen. Jeder Wähler 20 ist auf einer Wählergrundplatte 21 und jeder Lastumschalter 40 auf einer Lastumschaltergrundplatte 41 montiert. Die einzelnen Platten 21, 41 sind auf wenigstens einen Stab 15 aufgeschoben und werden über diesen gehaltert. Die Befestigung der einzelnen Platten 21, 41 kann auch auf andere Weise erfolgen, z.B. über Abstandhalter, aufgespritzte Stege oder weitere Platten. Eine gemeinsame Antriebswelle 10 treibt alle Wähler 20 und Lastumschalter 40 an. Bei dieser Ausführungsform erstreckt sich die Antriebswelle 10 durch die einzelnen Platten 21, 41 hindurch, um die Wähler 20 und die Lastumschalter 40 zu betätigen. Die Antriebswelle 10 wird vorzugsweise über ein Kegelgetriebe 12 von einem Motor 13 betätigt. Die Antriebswelle 10 kann jedoch auch direkt von einem Motor 13 betätigbar ausgebildet sein.

Durch die gemeinsame Antriebswelle 10 werden die Wähler 20 und die Lastumschalter 40 derart betrieben, dass eine Lastumschaltung von einer Stufenanzapfung zu einer benachbarten Stufenanzapfung durchgeführt wird.

Durch die Anordnung der Wähler 20 und der Lastumschalter 40 auf einzelnen, separaten Platten 21, 41 und durch den Antrieb über eine gemeinsame Antriebswelle 10 ist es möglich, sowohl den Wähler 20 und den Lastumschalter 20 einer Phase, als auch die Phasen unter sich in bestimmten Abstand zueinander, abhängig von den Spannungsanforderungen, variabel anzuordnen. Dabei kann die Antriebswelle 10 aus einem oder mehreren Teilen ausgebildet sein.

In FIG. 2 und FIG. 4 ist einer der gemäß einer bevorzugten Ausführungsform ausgebildeten Wähler 20 des Laststufenschalters 1 dargestellt. Die Wählergrundplatte 21 besteht bevorzugt aus einem isolierenden Material wie z.B. Kunststoff oder faserverstärktem Kunststoff (z.B. eine Mischung aus Polyamid oder Polyphthalamid mit Glasfasern). Die Wählergrundplatte 21 weist eine erste Seite 22 und eine zweite, gegenüberliegende Seite 32 auf. Auf der ersten Seite 22 sind mehrere Festkontakte 18 angeordnet, die über Leitungen 19 mit Wicklungsanzapfungen einer Regelwicklung des Stufentransformators verbunden sind. Die Festkontakte 18 erstrecken sich von der ersten Seite 22 durch die Wählergrundplatte 21 zur zweiten Seite 32. Die Festkontakte 18 bestehen vorzugsweise aus Kupfer und sind zusätzlich versilbert. Weiterhin ist auf der ersten Seite 22 ein erstes Malteserrad 25 mit einem ersten, beweglich gelagerten Bewegtkontakt 23 angebracht. Das erste Malteserrad 25 ist um eine Achse 11 drehbar auf einer ersten Lagerachse 26 gelagert. Die Lagerachse 26 ist als separates, mit der Wählergrundplatte 21 mechanisch verbundenes Teil ausgebildet. Die Lagerachse 26 kann jedoch bei der Herstellung der Wählergrundplatte 21 mit aufgespritzt werden und mit dieser als eine Einheit ausgebildet sein. Neben dem ersten Malteserrad 25 ist ein erster Treiber 27 angeordnet, der über die Antriebswelle 10, die sich durch die Wählergrundplatte 20 erstreckt, betätigt wird. Dabei weist der erste Treiber 27 eine erste Nocke 28 auf, die in das erste Malteserrad 25 eingreift und dieses dabei dreht.

Beim Betätigen des Wählers 20 wird der erste Treiber 27 um 360° gedreht. Beim Zusammenwirken mit dem ersten Malteserrad 25 wird bei einer vollständigen Drehung des ersten Treibers 27 das erste Malteserrad 25 nur stückweise, also um den Bruchteil einer vollständigen Drehung gedreht. Durch die Kombination aus dem ersten Treiber 27 und dem ersten Malteserrad 25 wird die kontinuierliche Drehbewegung des ersten Treibers 27 in eine schrittweise bzw. stückweise Drehung des ersten Malteserrades 25 umgewandelt. Die Kombination aus einem Malteserrad und einem Treiber ermöglicht auch im Ruhezustand, also vor oder nach der Betätigung des Wählers, eine Sperrfunktion beider Teile gegeneinander.

Vor der Betätigung des ersten Malteserrades 25 kontaktiert der erste Bewegtkontakt 23 stets einen der Festkontakte 18 und verbindet diesen dabei elektrisch leitend mit einem Anschluss 29 eines ersten Zweigs des Lastumschalters 40. Beim Betätigen des Wählers 20 wird das erste Malteserrad 25 gedreht und dabei der erste Bewegtkontakt 23 von diesem Festkontakt 18 zu einem benachbarten Festkontakt 18 umgeschaltet.

Die Kontaktierung eines jeden Festkontaktes 18 erfolgt auf der ersten Seite 22 an einem ersten Kontaktbereich 24 über den ersten Bewegtkontakt 23.

In FIG. 3 ist die zweite Seite 32 des Wählers 20 dargestellt. Auch hier sind die Festkontakte 18 über Leitungen 19 mit Wicklungsanzapfungen der Regelwicklung des Stufentransformators verbunden. Weiterhin ist auf der zweiten Seite 32 ein zweites Malteserrad 35 mit einem zweiten Bewegtkontakt 33 angebracht. Das zweite Malteserrad 35 ist ebenfalls um die Achse 11 drehbar auf einer zweiten Lagerachse 36 gelagert. Ein zweiter Treiber 37 ist neben dem zweiten Malteserrad 35 angeordnet und wird von derselben Antriebswelle 10 wie der erste Treiber 27 betätigt. Dabei weist der zweite Treiber 37 eine zweite Nocke 38 auf, die in das zweite Malteserrad 35 eingreift und dieses dabei dreht.

Die erste Nocke 28 ist versetzt zur zweiten Nocke 38 angeordnet bzw. die Treiber 27, 37 und damit die Nocken 28, 38 sind versetzt angeordnet. Beim Drehen der Antriebswelle 10 wird durch die versetzte Anordnung der Nocken 28, 38 bzw. Treiber 27, 37 eine zeitlich versetzte Betätigung der Malteserräder 25, 35 und damit der Bewegtkontakte 23, 33 erreicht.

Vor der Betätigung des zweiten Malteserrades 35 kontaktiert der zweite Bewegtkontakt 33 stets einen der Festkontakte 18 und verbindet diesen dabei elektrisch leitend mit einem Anschluss 39 eines zweiten Zweigs des Lastumschalters 40. Beim Betätigen des Wählers 20 wird das zweite Malteserrades 35 gedreht und dabei der zweite Bewegtkontakt 33 von diesem Festkontakt 18 zu einem benachbarten Festkontakt 18 umgeschaltet. Bei dieser Ausführungsform kontaktieren vor Beginn der Betätigung des Wählers 20, also im stationären Zustand, die Bewegtkontakte 23, 33 denselben Festkontakt 18. Dies kann jedoch je nach Schaltung variieren. Die Kontaktierung eines jeden Festkontaktes 18 erfolgt auf der zweiten Seite 32 an einem zweiten Kontaktbereich 34 über den zweiten Bewegtkontakt 33.

In FIG. 5 ist einer der gemäß einer bevorzugten Ausführungsform ausgebildeten Lastumschalter 40 des Laststufenschalters 1 abgebildet. Die Lastumschaltergrundplatte 41 besteht vorzugsweise aus einem isolierenden Material wie z.B. Kunststoff oder faserverstärktem Kunststoff (z.B. eine Mischung aus Polyamid oder Polyphthalamid mit Glasfasern) und weist eine erste Seite 42 und eine zweite, gegenüberliegende Seite 52 auf. Auf der ersten Seite 42 ist eine Vakuumschaltröhre 43 angeordnet, die mittels Haltern 44 an der Lastumschaltergrundplatte 41 befestigt ist. Die Vakuumschaltröhre 43 umfasst einen Festkontakt 45 und einen Bewegtkontakt 46, über den die Vakuumschaltröhre 43 geöffnet bzw. geschlossen wird. Weiterhin ist eine Nockenscheibe 47 auf der ersten Seite 42 angebracht.

Zwischen der Nockenscheibe 47 und dem Bewegtkontakt 46 ist ein Kipphebel 48 derart drehbar gelagert, dass beim Drehen der Nockenscheibe 47 ein Ende 50 des Kipphebels 48 eine Kontur 49 der Nockenscheibe 47 abfährt und dadurch die Vakuumschaltröhre 43 betätigt, d.h. über deren Bewegtkontakt 46 schließt oder öffnet. Der Bewegtkontakt 46 wird beim Betätigen in einem Halter geführt.

In FIG. 6 ist die zweite Seite 52 des Lastumschalters 40 dargestellt. Auf der zweiten Seite 52 ist ein Widerstand 53 angeordnet. Weiterhin ist ein erstes Zahnrad 54, welches mit der Nockenscheibe 47 auf der ersten Seite 42 korrespondiert, auf der zweiten Seite 52 drehbar gelagert. Die Antriebswelle 10 geht in dem hier gezeigten Beispiel durch die Nockenscheibe 47, die Lastumschaltergrundplatte 41 und das erste Zahnrad 54 hindurch und treibt die Nockenscheibe 47 und das erste Zahnrad 54 an. Weiterhin ist ein Schaltelement 55, welches über eine Kombination aus einem zweiten Zahnrad 56 und einem Pleuel 57 angetrieben wird, auf der zweiten Seite 52 angebracht. Durch Betätigung der Antriebswelle 10 wird das Schaltelement 55 über die einzelnen Zahnräder 54, 56 und den Pleuel 57 betätigt. Hier wird also die Drehbewegung der Antriebswelle 10 in eine lineare Bewegung des Schaltelements 55 umgewandelt. Das Schaltelement 55 ist als ein brückender Schalter ausgebildet. Das Schaltelement 55 kann auch als Drehschalter ausgebildet sein.

Die Anordnung der einzelnen Teile, insbesondere der Vakuumschaltröhre, des Widerstands und des Schaltelements, kann je nach Anforderung auf die erste und/oder die zweite Seite der Lastumschaltergrundplatte verteilt werden. Auch die Betätigung der Vakuumschaltröhre und des Schaltelements kann über Zahnräder, Malteserräder, Pleuelstangen erfolgen.

In FIG. 7 sind der Wähler 20 und die Wählergrundplatte 21 der FIG. 2 und 3 und der Lastumschalter 40 und die Lastumschaltergrundplatte 41 der FIG. 5 und 6, die einer Phase zugeordnet sind, in zusammengebautem Zustand dargestellt. Dabei ist die Wählergrundplatte 21 über zwei Stäbe 15 mit der Lastumschaltergrundplatte 41 verbunden. Die Antriebswelle 10 verläuft durch die Treiber 27, 37, die Nockenscheibe 47 und die beiden Grundplatten 21, 41.

In FIG. 8 ist eine zweite Ausführungsform des Laststufenschalters 1 schematisch dargestellt. Bei dieser Ausführungsform weist der Laststufenschalter 1 für jede Phase einen Vorwähler 60 auf, der ebenfalls von der gemeinsamen Antriebswelle 10 betätigt wird. Der Vorwähler 60 dient dazu, eine Regelwicklung der jeweiligen Phase gleichsinnig oder gegensinnig zu einer entsprechenden Stammwicklung hinzu zu schalten. Jeder Vorwähler 60 ist auf einer separaten Vorwählergrundplatte 61 montiert, kann aber nach Bedarf auch auf der Wählergrundplatte 21 oder der Laststufenschaltergrundplatte 41 der jeweiligen Phase montiert sein. Die Betätigung des Vorwählers 60 kann direkt über die Antriebswelle 10 oder indirekt z.B. über ein Getriebe erfolgen.

### BEZUGSZEICHEN

- 1: Laststufenschalter
- 10: Antriebswelle
- 11: Achse
- 12: Kegelgetriebe
- 13: Motor
- 15: Stab
- 18: Festkontakt
- 19: Leitungen
- 20: Wähler
- 21: Wählergrundplatte
- 22: erste Seite von 21
- 23: erster Bewegtkontakt
- 24: erster Kontaktbereich
- 25: erstes Malteserrad
- 26: erste Lagerachse
- 27: erster Treiber
- 28: erste Nocke
- 29: Anschluss von 40
- 32: zweite Seite von 21
- 33: zweiter Bewegtkontakt
- 34: zweiter Kontaktbereich
- 35: zweites Malteserrad
- 36: zweite Lagerachse
- 37: zweiter Treiber
- 38: zweite Nocke
- 39: Anschluss von 40
- 40: Lastumschalter
- 41: Lastumschaltergrundplatte
- 42: erste Seite von 41
- 43: Vakuumschaltröhre
- 44: Halter
- 45: Festkontakt von 43
- 46: Bewegtkontakt von 43
- 47: Nockenscheibe
- 48: Kipphebel
- 49: Kontur
- 50: Ende
- 52: zweite Seite von 41
- 53: Überschaltwiderstand
- 54: erstes Zahnrad
- 55: Schaltelement
- 56: zweites Zahnrad
- 57: Pleuel
- 60: Vorwähler
- 61: Vorwählergrundplatte

## Patentansprüche

1. Laststufenschalter (1) nach dem Widerstandsprinzip, umfassend
- einen Wähler (20),
- eine Lastumschaltergrundplatte (41);
- einen Lastumschalter (40), der an der Lastumschaltergrundplatte (41) montiert ist und einen Überschaltwiderstand (53) umfasst, **gekennzeichnet durch**:
- eine Wählergrundplatte (21), wobei der Wähler (20) an der Wählergrundplatte (21) montiert ist; und
- eine gemeinsame Antriebswelle (10), die den Wähler (20) und den Lastumschalter (40) betätigt.

2. Laststufenschalter (1) nach dem vorigen Anspruch, umfassend
- auf einer ersten Seite (22) der Wählergrundplatte (21) einen ersten Treiber (27);
- auf einer zweiten, gegenüberliegen Seite (32) der Wählergrundplatte (21) einen zweiten Treiber (37);
wobei
- die Antriebswelle (10) die beiden Treiber (27, 37) betätigt.

3. Laststufenschalter (1) nach einem der vorigen Ansprüche, umfassend
- auf der ersten Seite (22) der Wählergrundplatte (21) ein erstes Malteserrad (25);
- auf der zweiten Seite (32) der Wählergrundplatte (21) ein zweites Malteserrad (35);
- mehrere Festkontakte (18) auf der ersten und zweiten Seite (22, 32) der Wählergrundplatte (21);
- einen ersten Bewegtkontakt (23), der mit dem ersten Malteserrad (25) mechanisch verbunden ist und wahlweise mit jedem der Festkontakte (18) auf der ersten Seite (22) verbunden werden kann;
- einen zweiten Bewegtkontakt (33), der mit dem zweiten Malteserrad (25) mechanisch verbunden ist und wahlweise mit jedem der Festkontakte (18) auf der zweiten Seite (32) verbunden werden kann.

4. Laststufenschalter (1) nach dem vorigen Anspruch, wobei
- die Festkontakte (18) sich von der ersten Seite (22) durch die Wählergrundplatte (21) zur zweiten Seite (32) erstrecken.

5. Laststufenschalter (1) nach einem der vorigen Ansprüche, umfassend
- eine Nockenscheibe (52) auf einer ersten Seite (42) der Lastumschaltergrundplatte (41);
- ein erstes Zahnrad (54) auf einer zweiten, gegenüberliegenden Seite (52) der Lastumschaltergrundplatte (41);
wobei
- die Antriebswelle (10) die Nockenscheibe (47) und das erste Zahnrad (54) betätigt.

6. Laststufenschalter (1) nach einem der vorigen Ansprüche, umfassend
- auf der ersten Seite (42) der Lastumschaltergrundplatte (41) eine Vakuumschaltröhre (43) mit einem Festkontakt (45) und einem Bewegtkontakt (46);
wobei
- zwischen dem Bewegtkontakt (46) und der Nockenscheibe (47) ein Kipphebel (48) angeordnet ist;
- durch Drehen der Nockenscheibe (47) der Bewegtkontakt (46) der Vakuumschaltröhre (43) über den Kipphebel (48) betätigt wird.

7. Laststufenschalter (1) nach einem der vorigen Ansprüche, umfassend
- auf der zweiten Seite (52) der Lastumschaltergrundplatte (41) einen Überschaltwiderstand (53) und ein Schaltelement (55);
- zwischen dem ersten Zahnrad (54) und dem Schaltelement (55) ein zweites Zahnrad (56) mit einem Pleuel (57);
wobei
- durch Drehen des ersten Zahnrades (54) das Schaltelement (55) über das zweite Zahnrad (56) und den Pleuel (57) betätigt wird.

8. Laststufenschalter (1) nach einem der vorigen Ansprüche, umfassend
- zwei weitere Wähler (20) und zwei weitere Lastumschalter (40);
wobei
- die Antriebswelle (10) die Wähler (20) und die Lastumschalter (40) antreibt.

9. Laststufenschalter (1) nach einem der vorigen Ansprüche, umfassend
- für jeden Wähler (20) und Lastumschalter (40) einen Vorwähler (60), der an einer Vorwählergrundplatte (61) oder an der jeweiligen Wählergrundplatte (21) oder an der jeweiligen Lastumschaltergrundplatte (41) montiert ist und von der Antriebswelle (10) betätigt wird.

10. Laststufenschalter (1) nach dem vorigen Anspruch, umfassend
- einen Stab (15), der die Wählergrundplatten (21), die Lastumschaltergrundplatten (41) und die Vorwählergrundplatten (61) miteinander mechanisch verbindet.

## Claims

1. On-load tap changer (1) according to the resistor type, comprising
- a selector (20);
- a diverter switch base plate (41);
- a diverter switch (40) mounted on the diverter switch base plate (41) and comprising a transition resistor (53), **characterized in**:
- a selector base plate (21), wherein the selector (20) is mounted on the selector base plate (21); and
- a common drive shaft (10) which actuates the selector (20) and the diverter switch (40).

2. On-load tap changer (1) according to the preceding claim, comprising
- a first driver (27) on a first side (22) of the selector base plate (21); and
- a second driver (37) on a second, opposite side (32) of the selector base plate (21);
wherein
- the drive shaft (10) actuates the two drivers (27, 37).

3. On-load tap changer (1) according to one of the preceding claims, comprising
- a first Geneva wheel (25) on the first side (22) of the selector base plate (21);
- a second Geneva wheel (35) on the second side (32) of the selector base plate (21);
- a plurality of fixed contacts (18) on the first and second sides (22, 32) of the selector base plate (21);
- a first moved contact (23) which is mechanically connected with the first Geneva wheel (25) and which can be selectably connected with each of the fixed contacts (18) on the first side (22); and
- a second moved contact (33) which is mechanically connected with the second Geneva wheel (25) and which can be selectably connected with each of the fixed contacts (18) on the second side (32).

4. On-load tap changer (1) according to the preceding claim, wherein
- the fixed contacts (18) extend from the first side (22) through the selector base plate (21) to the second side (32).

5. On-load tap changer (1) according to any one of the preceding claims, comprising
- a cam disc (52) on a first side (42) of the diverter switch base plate (41); and
- a first gearwheel (54) on a second, opposite side (52) of the diverter switch base plate (41);
wherein
- the drive shaft (10) actuates the cam disc (47) and the first gearwheel (54).

6. On-load tap changer (1) according to any one of the preceding claims, comprising
- a vacuum interrupter (43), which has a fixed contact (45) and a moved contact (46), on the first side (42) of the diverter switch base plate (41);
wherein
- a rocker (48) is arranged between the moved contact (46) and the cam disc (47); and
- the moved contact (46) of the vacuum interrupter (43) is actuated by way of the rocker (48) through rotation of the cam disc (47).

7. On-load tap changer (1) according to any one of the preceding claims, comprising
- a transition resistor (53) and a switching element (55) on the second side (52) of the diverter switch base plate (41); and
- a second gearwheel (56), which has a connecting rod (57), between the first gearwheel (54) and the switching element (55);
wherein
- the switching element (55) is actuated by way of the second gearwheel (56) and the connecting rod (57) through rotation of the first gearwheel (54).

8. On-load tap changer (1) according to any one of the preceding claims, comprising
- two further selectors (20) and two further diverter switches (40);
wherein
- the drive shaft (10) drives the selector (20) and the diverter switch (40).

9. On-load tap changer (1) according to any one of the preceding claims, comprising
- a preselector (60) for each selector (20) and diverter switch (40), which preselector (60) is mounted on a preselector base plate (61) or on the respective selector base plate (21) or on the respective diverter switch base plate (41) and is actuated by the drive shaft (10).

10. On-load tap changer (1) according to the preceding claim, comprising
- a rod (15) mechanically connecting the selector base plates (21), the diverter switch base plates (41) and the preselector base plates (61) together.

## Revendications

1. Changeur de prises en charge (1) selon le principe de la résistance, comprenant
- un sélecteur (20),
- une plaque de base de commutateur de charge (41) ;
- un commutateur de charge (40), qui est monté sur la plaque de base de commutateur de charge (41) et comprend une résistance de commutation (53), **caractérisé par** :
- une plaque de base de sélecteur (21), le sélecteur (20) étant monté sur la plaque de base de sélecteur (21) ; et
- un arbre d'entraînement commun (10) qui actionne le sélecteur (20) et le commutateur de charge (40).

2. Changeur de prises en charge (1) selon la revendication précédente, comprenant :
- sur un premier côté (22) de la plaque de base de sélecteur (21), un premier entraîneur (27) ;
- sur un deuxième côté opposé (32) de la plaque de base de sélecteur (21), un deuxième entraîneur (37) ; dans lequel
- l'arbre d'entraînement (10) actionne les deux entraîneurs (27, 37).

3. Changeur de prises en charge (1) selon l'une quelconque des revendications précédentes, comprenant
- sur le premier côté (22) de la plaque de base de sélecteur (21), une première roue de Malte (25) ;
- sur le deuxième côté (32) de la plaque de base de sélecteur (21), une deuxième roue de Malte (35) ;
- plusieurs contacts fixes (18) sur le premier et le deuxième côté (22, 32) de la plaque de base de sélecteur (21) ;
- un premier contact mobile (23), qui est relié mécaniquement à la première roue de Malte (25) et peut être relié sélectivement à chacun des contacts fixes (18) sur le premier côté (22) ;
- un deuxième contact mobile (33), qui est relié mécaniquement à la deuxième roue de Malte (25) et peut être relié sélectivement à chacun des contacts fixes (18) sur le deuxième côté (32).

4. Changeur de prises en charge (1) selon la revendication précédente, dans lequel
- les contacts fixes (18) s'étendent du premier côté (22) à travers la plaque de base de sélecteur (21) jusqu'au deuxième côté (32).

5. Changeur de prises en charge (1) selon l'une quelconque des revendications précédentes, comprenant :
- un disque de came (52) sur un premier côté (42) de la plaque de base de commutateur de charge (41) ;
- une première roue dentée (54) sur un deuxième côté opposé (52) de la plaque de base de commutateur de charge (41) ;
dans lequel
- l'arbre d'entraînement (10) actionne le disque de came (47) et la première roue dentée (54).

6. Changeur de prises en charge (1) selon l'une quelconque des revendications précédentes, comprenant
- sur le premier côté (42) de la plaque de base de commutateur de charge (41), un tube de commutation sous vide (43) ayant un contact fixe (45) et un contact mobile (46) ;
dans lequel
- un levier basculant (48) est agencé entre le contact mobile (46) et le disque à came (47) ;
- par rotation du disque à cames (47), le contact mobile (46) du tube de commutation sous vide (43) est actionné par l'intermédiaire du levier basculant (48).

7. Changeur de prises en charge (1) selon l'une quelconque des revendications précédentes, comprenant
- sur le deuxième côté (52) de la plaque de base de commutateur de charge (41), une résistance à la commutation (53) et un élément de commutation (55) ;
- entre la première roue dentée (54) et l'élément de commutation (55), une deuxième roue dentée (56) avec une bielle (57) ;
dans lequel
- par rotation de la première roue dentée (54), l'élément de commutation (55) est actionné par l'intermédiaire de la deuxième roue dentée (56) et de la bielle (57).

8. Changeur de prises en charge (1) selon l'une quelconque des revendications précédentes, comprenant
- deux autres sélecteurs (20) et deux autres commutateurs de charge (40) ;
dans lequel
- l'arbre d'entraînement (10) entraîne les sélecteurs (20) et les commutateurs de charge (40).

9. Changeur de prises en charge (1) selon l'une quelconque des revendications précédentes, comprenant
- pour chaque sélecteur (20) et commutateur de charge (40), un présélecteur (60), qui est monté sur une plaque de base de présélecteur (61) ou sur la plaque de base de sélecteur (21) respective ou sur la plaque de base de commutateur de charge (41) respective et qui est actionné par l'arbre d'entraînement (10).

10. Changeur de prises en charge (1) selon la revendication précédente, comprenant
- une tige (15) qui relie mécaniquement entre elles les plaques de base de sélecteur (21), les plaques de base de commutateur de charge (41) et les plaques de base de présélecteur (61).
